# EUROPÄISCHE PATENTSCHRIFT

(11) **EP 2 485 974 B1**
(45) Veröffentlichungstag und Bekanntmachung des Hinweises auf die Patenterteilung: **25.11.2015**
(21) Anmeldenummer: 09783775.1
(22) Anmeldetag: 06.10.2009
(51) Int. Cl.: B65H 20/32

(54) **VORRICHTUNG ZUM SCHNEIDEN VON PAPIERBAHNEN**
DEVICE FOR CUTTING PAPER WEBS
DISPOSITIF POUR COUPER DES BANDES DE PAPIER

(43) Veröffentlichungstag der Anmeldung: 15.08.2012
(73) Patentinhaber: Kern AG, 3510 Konolfingen (CH)
(72) Erfinder: KRÖHNERT, René, 09638 Lichtenberg (DE); FREYER, Wolfgang, 3506 Grosshöchstetten (CH); KIPFER, Beat, CH-3072 Ostermundigen (CH)
(74) Vertreter: Irniger, Ernst
(86) Internationale Anmeldenummer: PCT/EP2009/062948
(87) Internationale Veröffentlichungsnummer: WO 2011/042047

(56) Entgegenhaltungen:
- EP-A1- 0 658 505
- EP-A1- 1 798 176
- EP-A2- 0 723 925
- EP-A2- 0 858 888

## Beschreibung

Die vorliegende Erfindung betrifft allgemein eine Vorrichtung zum Schneiden von Papierbahnen, wie insbesondere eine Längs- und Quertrenneinrichtung und im Besonderen eine Vorrichtung im Pufferbereich vor der Quertrenneinrichtung, wo die Papierbahn bzw. die Papierbahnen längs geschnitten und für einen taktweisen Vorschub vorbereitet werden sowie eine Abzugsanordnung für den gesteuerten Abzug des geschnittenen Papiers im Bereich der Quertrenneinrichtung.

Schneideinrichtungen sind schon seit längerem bekannt. Sie werden hauptsächlich zum Zuschneiden von bedruckten Papierbahnen verwendet, wie sie von grösseren Unternehmen im Dienstleistungsbereich, wie Finanz- oder Versicherungssektor sowie Verwaltungen benötigt werden. Dabei handelt es sich um Hochleistungspapierverarbeitungsgeräte, welche u.a. Leistungsschneidevorrichtungen umfassen und auf einen möglichst automatischen Betrieb ausgerichtet sind.

Um einen sicheren Betrieb bei derart hohen Durchsätzen und Geschwindigkeiten zu gewährleisten, müssen verschiedene Vorkehrungen getroffen werden. So ist beispielsweise die ruhige und sichere Führung der Papierbahn von zentraler Bedeutung. Ein anderes Problem stellt sich bei der Papierzuführung für die Schneidevorrichtung: Um eine sichere und für alle Zwecke qualitativ hinreichende Papierquertrennung vornehmen zu können, welche insbesondere keine Rissspuren aufweisen sollte, muss die Papierbahn vor und bei der Quertrennung für einen kurzen Moment angehalten werden. Daraus folgt, dass die Papierbahn am Ort der Quertrenneinrichtung mit verschiedenen Geschwindigkeiten bewegt wird, bzw. verschiedene Phasen der Bewegung durchläuft. Neben einer Phase der konstanten Geschwindigkeit, die im praktischen Betrieb beliebig kurz bis verschwindend sein kann, werden auch Phasen der Beschleunigung sowie eine Abbremsphase zum Stillstand benötigt. Daraus ergibt sich eine Durchschnittsgeschwindigkeit, die der Geschwindigkeit der Papierzuführung entspricht und die Betriebsgeschwindigkeit der andauernd arbeitenden Vorrichtung ausmacht.

Weil diese Hochleistungsschneider möglichst kontinuierlich und unterbruchsfrei arbeiten sollten, müssen Massnahmen getroffen werden, wonach die Papierbahn in einem bestimmten Bereich der Verarbeitungsstrasse bzw. der Schneidevorrichtung aufgestaut wird (Brems- bzw. Haltephase), um nach der erfolgten Quertrennung während einer Beschleunigungsphase das aufgestaute Material abzubauen und wieder in die Normalbewegung (konstante Geschwindigkeit) überzugehen. Dabei ist sicherzustellen, dass insbesondere die Art der Beschleunigung nicht zu einem Reissen der Papierbahn führt.

Aus DE 100 11 006 ist eine Vorrichtung zum Schneiden von Papierbahnen mit einer von einem Gebläse betriebenen Papierverzögerungseinrichtung bekannt, bei der die Papierbahn mittels eines von der Unterseite der Bahn wirkenden Luftstroms durch eine nach oben gerichtete Schlaufe geführt wird.

Auf diesem eben beschriebenen Prinzip beruht auch die in EP 1 268 329 bzw. WO 01/66448 beschriebene Bahnverzögerung, bei einer Vorrichtung zum Schneiden von Papierbahnen. Weiter beschreibt die EP 1 741 653, dass zunächst die Papierbahn längs geschnitten wird und anschliessend die beiden getrennten Bahnen über je eine grosse, lose hängende Schlaufe der Quertrenneinrichtung zugeführt werden. Bei dieser Einrichtung besteht durch die relativ grosse Schlaufe die Gefahr der unkontrollierten Papierführung und damit des Verkantens und Zerknitterns.

Als nächstliegender Stand sind die Vorrichtung und das Verfahren nach EP 1 798 176 A1 anzusehen.

Ebenso wichtig ist in diesem Zusammenhang, dass bei der anschliessenden Querschneidevorrichtung die Papierbahnen nur sehr kurz für den Schneidevorgang gestoppt werden, das heisst, der Quertrennvorgang muss möglichst rasch erfolgen, damit es in der Zufuhr nicht zu unnötigem und übergrossem Papierstau kommt.

Es ist somit eine erste Aufgabe der Erfindung, eine Vorrichtung anzubieten, bei der die Koppelung des wenigstens annähernd kontinuierlichen Betriebes beim Papiereinzug mit dem diskontinuierlichen Betrieb bei der Quertrenneinrichtung derart erfolgt, dass kein Verrutschten, Zerknittern oder gar Reissen der Papierbahn erfolgt. Wichtig ist auch, dass durch das Längstrennen der Papierbahn und damit des Mergens der zwei Teilbahnen, der dadurch entstehende unterschiedliche Vorschub der Teilbahnen ausgeglichen wird.

Eine weitere Aufgabe der vorliegenden Erfindung besteht darin, die Unterbrüche im diskontinuierlichen Teil, das heisst bei der Quertrennung, möglichst kurz zu halten und damit den Abzug des geschnittenen Papiers zu beschleunigen.

Gemäss der vorliegenden Erfindung wird entsprechend eine Vorrichtung zum Schneiden von Papierbahnen mit einem weitgehendst kontinuierlich betriebenen Bereich der Papierzuführung und einem diskontinuierlichen Bereich der Quertrennung der Papierbahn gemäss dem Wortlaut nach Anspruch 1, vorgeschlagen.

Vorgeschlagen wird, dass der gegebenenfalls nach dem Längsschneiden zwischen kontinuierlichem und diskontinuierlichem Bereich vorgesehene Pufferbereich, zur Koppelung des kontinuierlichen und diskontinuierlichen Bereiches, mindestens ein nach oben offenes, boxenartiges Behältnis aufweist, in welches die Papierbahn bzw. die Papierbahnen hängend geschlauft geführt werden.

Im Behältnis ist ein Unterdruck erzeugbar, derart, dass die Papierbahn in das Behältnis und gegebenenfalls gegen die Seitenwände getrieben bzw. gezogen wird.

Möglich ist aber auch, dass im Bereich der Öffnung ein Gebläse vorgesehen ist, um die Papierbahn in das Behältnis zu treiben.

Der Pufferbereich ist gemäss einer Ausführungsvariante nach einer Längsschneideeinrichtung angeordnet, bei welcher mindestens zwei Längsbahnen erzeugt werden, womit im Behältnis mindestens zwei getrennte und nebeneinander verlaufende Bahnen geführt sind, oder die beiden Bahnen in zwei nebeneinander angeordneten Behältnissen geführt werden. Durch das Anordnen des Pufferbereiches nach einer Längstrenneinrichtung wird dem Problem Rechnung getragen, dass zwei Teilbahnen mittels möglicherweise unterschiedlichem Vorschub zur Quertrenneinrichtung geführt werden. Somit ist eine bessere Pufferung zwischen kontinuierlichem und diskontinuierlichem Betrieb auch der getrennt bewegten Papierbahnen gewährleistet.

Wiederum gemäss einer weiteren Ausführungsvariante wird vorgeschlagen, mittig zwischen den Schlaufen der Papierbahnen eine Trenneinrichtung, wie eine Trennblende, vorzusehen, um ein Ankragen der Schlaufen mittig zu verhindern.

Falls das oder die Behältnisse einen U-förmigen Querschnitt aufweisen, können beispielsweise Saugöffnungen bzw. ein Sauggebläse im Boden des Behältnisses für das Erzeugen eines Unterdruckes angeordnet sein, um die Papierbahnen nach unten zu ziehen. Es ist aber auch möglich, weiter in den Seitenwandungen des Behältnisses Saugelemente vorzusehen, um die Papierbahnen gegen die Seitenwandungen zu ziehen.

Für den Fall, dass beispielsweise drei oder mehr Längsbahnen erzeugt werden, können entsprechend die so erzeugten Papierbahnen in ein Behältnis geschlauft, gezogen werden, oder aber es können entsprechend drei oder mehr Behältnisse nebeneinander oder versetzt nebeneinander angeordnet werden, um die jeweiligen Papierbahnen für den Ausgleich in das Behältnis zu ziehen.

Gemäss einer weiteren Ausführungsvariante der vorliegenden Erfindung wird vorgeschlagen, nachfolgend an die Pufferzone bzw. die oben erwähnten Behältnisse eine sogenannte Bremszone vorzusehen, indem entlang beispielsweise unterhalb der aus dem Behältnis oder den Behältnissen austretenden Papierbahnen ein Unterdruck erzeugt wird, um so eine unkontrollierte Papierbewegung zu verhindern. Da die die Pufferzone verlassenden Papierbahnen im Bereich des Querschneidens kurz angehalten und wieder beschleunigt werden, besteht die Gefahr des sogenannten Überschiessens beim Austreten der Papierbahnen aus der vorab beschriebenen Vakuumbox, was zum Aufbauchen oder Reissen der Papierbahnen führen kann. Aus diesem Grunde wird erfindungsgemäss vorgeschlagen, jeweils anschliessend an die sogenannte Vakuumbox in der durch die Papierbahnen überstrichenen Oberfläche beispielsweise Sauglöcher vorzusehen, mittels welchen unterhalb der Papierbahn ein Unterdruck erzeugbar ist. Der erzeugte Unterdruck ist steuerungsgekoppelt mit dem Querschneidevorgang bzw. der den Querschneidevorgang vorgeschalteten Transportrollen, sodass beim Anhalten des Transportes bzw. bei der Papierverzögerung, mittels des Unterdrucks eine Bremswirkung erzeugt wird. Bei der Papierbeschleunigung wird der Unterdruck aufgehoben, so dass die Bremswirkung entfällt und mit geringer Kraft und geringer Bahnbelastung beschleunigt werden kann.

Im Bereich der Quertrenneinrichtung wird eine weitere erfindungsgemässe Massnahme vorgeschlagen, um einerseits die Eine oder Andere oder beide Papierbahnen optimal in den Bereich der Quertrennung zu führen, die Schnittgenauigkeit zu erhöhen und um die geschnittenen Papiere aus dem Schnittbereich möglichst rasch und ohne Abriebspuren zu entfernen. Vorgeschlagen wird dabei, dass eine der Quertrenneinrichtung nachgeschaltete Transporteinrichtung derart steuerbar ist, dass sie zumindest zeitweise deaktivierbar ist beim Zuführen der Papierbahn durch eine der Quertrenneinrichtung vorgeschaltete Transporteinrichtung deaktivierbar ist, derart dass die Papierbahn widerstandsfrei in den Bereich der Quertrennung einführbar ist. Bei oder kurz nach oder kurz vor dem Quertrennvorgang wird diese nachfolgende Transporteinrichtung aktiviert, um das geschnittene Papier wegzutransportieren. Es kann sich beispielsweise um zwei für den Transport im Eingriff stehende Rollen oder Walzen handeln, wobei die eine Walze oder Rolle beim Einführen der Papierbahn von der anderen wegbewegbar ist und bei oder kurz nach oder kurz vor erfolgter Quertrennung gegen die andere Rolle oder Walze getrieben wird.

Vorzugsweise erfolgt die Quertrennung mittels einem Schneideelement welches zwei Schneidekanten aufweist, derart, dass bei jeder Bewegung des Schneidelementes, das heisst aufwärts oder abwärts, eine Quertrennung der Papierbahn bewirkt werden kann. Verwiesen sei auf die WO 2004/018167, in welcher eine derartige Quertrennvorrichtung beschrieben ist, welche in Kombination mit den erfindungsgemäss vorgeschlagenen Massnahmen ebenfalls Bestandteil der vorliegenden Erfindung ist.

Schliesslich wird vorgeschlagen im Bereich zwischen Pufferbereich und Quertrennung eine Zusammenführeinrichtung vorzusehen, aufweisend schräggestellte Gleitrohre, um die mindestens zwei parallel verlaufenden, vorab längsgetrennten Papierbahnen, übereinander verlaufend anzuordnen. Die Gleitrohre sind vorzugsweise mit Blasluft ausgerüstet, um ein Verschmieren oder Aneinanderkleben der Papierbahnen zu verhindern, Weitere bevorzugte Ausführungsvarianten der erfindungsgemässen Vorrichtung sind in abhängigen Ansprüchen charakterisiert.

Weiter vorgeschlagen wird ein Verfahren zum Schneiden von Papierbahnen gemäss dem Wortlaut nach Anspruch 11. Weitere Ausführungsvarianten des erfindungsgemässen Verfahrens sind in weiteren abhängigen Ansprüchen charakterisiert.

Die Erfindung wird nun beispielsweise und unter Bezug auf die beigefügten Figuren näher erläutert.

Dabei zeigen:
Fig. 1 schematisch im Längsschnitt eine erfindungsgemässe Vorrichtung zum Längs- und Quertrennen von Papierbahnen,
Fig. 2 die Anlage aus Figur 1 schematisch in Obendraufsicht,
Fig. 3a im Schnitt und schematisch den Pufferbereich der Anlage aus Figur 1,
Fig. 3b in Perspektive den Pufferbereich der Anlage aus Fig. 1
Fig. 4 in Perspektive die Bremsvorrichtung anschliessend an den Pufferbereich, und
Fig. 5 auszugsweise schematisch und im Schnitt den Bereich der Quertrennung der Anlage aus Figur 1.

Figur 1 zeigt im Längsschnitt schematisch eine Anlage zum Schneiden von Papierbahnen sowohl in Längs- wie auch in Querrichtung. Die Papierbahn 3 wird mit nahezu kontinuierlicher Geschwindigkeit ein- oder zweibahnig ab einem Stapel oder ab einer Rolle in die Schneidanlage 1 eingezogen. Der Einlauf kann mit einem manuellen Querschnittmesser ausgerüstet sein, um das Einziehen zu erleichtern.

Die Lesezone 7 ist direkt nach dem Einlauf angeordnet und wird kurz gestaltet für Lesung vorzugsweise von oben und von unten auf der gesamten Formularbreite. Für wenige seltene Ausnahmefälle ist es allerdings möglich, einen Start-/Stoppbetrieb bei reduzierter Leistung in der Lesezone vorzusehen.

Die Papierbahn wird mittels des der Lesezone 7 anschliessenden zentralen Antriebes 9 durch den Einlauf und die Lesezone gezogen. Der Antrieb ist so geregelt, dass ein möglichst gleichmässiger Bahnlauf erzielt wird in Abhängigkeit von Steuerungsinformationen, vorzugsweise aus der Lesung (bzw. Blattzahl bei Applikationen ohne Lesung), Antrieb beim anschliessenden Messer, Applikationsvorgaben wie Formularhöhe, Geschwindigkeit, Beschleunigungsrampen, Schlaufenlänge, etc.

Anschliessend an den Antrieb erfolgt der Mittelschnitt mittels einem sogenannten Mittelschnittmesser 11. Die Bahn wird durch das Mittelschnittmesser gestossen und die in der Mitte getrennten Bahnen werden weiter der Pufferzone 15 zugeführt, wie der in Figur 1 schematisch dargestellten Vakuumbox 12. Ob diese mit Saugen, beispielsweise mit einem Sauggebläse im Boden 17 von unten arbeitet oder mit Einblasen von Luft von oben, ist jeweils aufgrund der gegebenen Bedingungen zu optimieren.

Ein wichtiger Punkt der vorliegenden Erfindung besteht in der neuartigen Anordnung der durch den Mittelschnitt erzeugten getrennten Schlaufen für die Koppelung des kontinuierlichen Betriebes beim Papiereinzug mit dem diskontinuierlichen Betrieb bei der anschliessenden Quertrennung und gleichzeitiger Lösung der Problematik des Mergens der zwei Teilbahnen im 2-up Betrieb mit unterschiedlichem Vorschub der Teilbahnen.

Anstelle eines einzigen Vakuumbehältnisses 12 ist es selbstverständlich auch möglich, zwei nebeneinander angeordnete Behältnisse vorzusehen, welche in Anlagelängsrichtung auch versetzt zueinander angeordnet sein können.

In Abweichung zum Stand der Technik ist der Pufferbereich 15 nachfolgend dem Mittelschnitt angeordnet, das heisst, in der Vakuumbox 12 sind die beiden Bahnen bereits getrennt und die beiden Schlaufen 3' und 3" nebeneinander angeordnet, wodurch sich in der Vakuumbox eine doppelte Funktion ergibt:
- Kompensation Start-/Stoppbetrieb an der nachfolgenden Quertrennung zum nahezu kontinuierlichen Betrieb am Eingang
- Kompensation eines unterschiedlichen Vorschubs der beiden getrennten Teilbahnen aufgrund unterschiedlichen Vorschubs nur der einen oder anderen Bahn bei nicht gemeinsamem Schnitt.

Somit können die beiden Schlaufen der beiden Teilbahnen eine unterschiedliche Länge aufweisen. Beide Teilschlaufen befinden sich bei Einlauf und Auslauf in der gleichen Ebene.

In Figur 3a ist ausschnittsweise schematisch und im Schnitt der Pufferbereich 15 detailliert dargestellt. Figur 3b zeigt den Pufferbereich 15 in Perspektive. Hier können alternativ mittels einem Gebläse 24 durch Einblasen der Luft von oben, analoge Ergebnisse erzielt werden wie durch Saugen von unten, beispielsweise mittels Ansauggebläse durch entsprechende Öffnungen 18.

Die Vakuumbox 12 kann in der Mitte ein vertikales Trennblech 22 aufweisen, um ein Anhängen der beiden Schlaufen in der Mitte zu vermeiden. Ob dies faktisch zu zwei getrennten Vakuumwannen führt, oder dieses Trennblech nur im oberen Bereich, zum Beispiel zweiteilig mit Winkelteilen 22' , vorhanden ist, kann je nach Anforderungen und Betrieb variiert werden.

Anschliessend an den Pufferbereich 15 werden die beiden Papierbahnen 3' und 3" über einen sogenannten gesteuerten Bremsbereich 21 geführt wie perspektivisch in Figur 4 dargestellt. Mittels diesem soll ein sogenanntes Überschiessen der Papierbahnen verhindert werden, wenn diese im nachfolgend angeordneten Quertrennbereich jeweils für einen kurzen Moment gestoppt werden. So ist es beispielsweise möglich, in der durch die Papierbahnen 3' und 3" ausgebildeten Anlageoberfläche Sauglochungen 26 vorzusehen, wie schematisch in Figur 4 dargestellt. Werden also die beiden Papierbahnen 3' und 3" oder jeweils nur eine davon durch die nachfolgend einer sogenannten Mergereinheit 23 angeordneten Transportvorrichtungen 24 resp. 25 gestoppt, um eine Quertrennung jeweils einer oder beider Papierbahnen zu bewerkstelligen, erfolgt gleichzeitig eine Abbremsung der jeweiligen Papierbahn durch Erzeugen eines Unterdruckes. Der grosse Vorteil des erfindungsgemäss vorgeschlagenen Abbremsens liegt einerseits darin, dass die Papierbahn beim Bremsen nicht aufgebaucht wird, und keine normalerweise verwendeten Bremselemente wie Bürsten, Rollen und dergleichen zu einer Tonerverschmierung der bedruckten Papierbahnen führen können. Auch kann die Bremswirkung schnell bei der Papierbeschleunigung aufgehoben werden um ein Reissen zu verhindern während bei der Papierverzögerung maximale Bremswirkung erfolgt.

Wie bereits erwähnt, anschliessend an den Bremsbereich 21 ist eine sogenannten Mergereinheit 23 vorgesehen, in welcher die beiden Papierbahnen 3' und 3" beispielsweise mittels schräggestellter Gleitrohre auf verschiedenen Ebenen übereinander geführt werden. Das derartige Zusammenführen bzw. Mergen von parallelgeführten Papierbahnen ist aus dem Stand der Technik bestens bekannt. Um Verschmierungen zu vermeiden, sind diese Gleitrohre der Mergereinheit 23 beispielsweise mit Blasluft ausgerüstet. Von den schräggestellten Rohren treten die Teilbahnen auf verschiedener Höhe aus, wie in Figur 1 deutlich erkennbar. Diese unterschiedliche Höhe wird benötigt, um den Platz für die beiden nachfolgenden Antriebe 24 und 25 zu schaffen. Die Mergereinheit ist verstellbar für einbahnig, logisch und unlogisch. Im einbahnigen Fall verlaufen die Rohrachsen quer zur Bandrichtung.

Die beiden Teilbahnen 3' und 3" konvergieren von ihren zwei Ebenen auf möglichst kurzem Transportweg zur Quertrenneinrichtung. Die beiden Antriebe 24 und 25 laufen im Start-Stop Betrieb. Die nachfolgende Quertrennung kann beispielsweise mittels einem herkömmlichen Schneideelement erfolgen, erfindungsgemäss vorgeschlagen wird die Verwendung eines Schneidelementes aufweisend zwei Schneidkanten, derart das sowohl bei Abwärtsbewegung wie auch bei Aufwärtsbewegung des Schneidelementes ein Schneidevorgang ausgeführt werden kann. Verwiesen sei auf die internationale Anmeldung WO 2004/018167, in welcher ein derartiges, vorteilhaftes Schneidelement detailliert beschrieben ist. Der Inhalt dieser Patentanmeldung ist hiermit Bestandteil der vorliegenden Erfindung und wird in Kombination mit den erfindungsgemässen Massnahmen zur Lösung der gestellten Aufgabe ebenfalls erfindungsgemäss beansprucht.

Eine weitere erfindungsgemässe Massnahme wird unter Bezug auf Figur 5 näher erläutert, indem hier der Bereich der Quertrennung ausschnittsweise und detailliert dargestellt ist. Beim Zuführen entweder der Papierbahn 3' oder 3" oder gleichzeitig beider Papierbahnen, erfolgt dies mittels den Antrieben 24 und 25, welche die jeweilige Papierbahn in den Bereich der Quertrenneinheit 27 führen. Beim Vorwärtstransport der Papierbahnen ist die nachfolgend der Quertrennung angeordnete Transporteinrichtung 29 insofern deaktiviert, als beispielsweise eine Führungsrolle oder Führungswalze 41 von der Antriebswalze oder Antriebsrolle 43 entfernt in Position 1 angeordnet ist, sodass die Papierbahn widerstandsfrei durch den so entstehenden Spalt geschoben werden kann. Erst kurz vor oder beim Schneidevorgang bzw. bei oder kurz nach Beendigung des Schneidevorganges mittels beispielsweise einem Trennmesser 27 wird die Führungswalze oder Rolle 41 gegen die Antriebswalze oder Rolle 43 in Position 2 getrieben, wodurch das nun geschnittenen Papier 31 wegtransportiert wird. Die Funktionsweise der Transporteinrichtung 29 kann allerdings auch derart sein, dass die ungeschnittene Bahn durch die Abzugsrollen transportiert wird, nachdem das geschnittene Blatt 31 abtransportiert wurde. Dann wird die Abzugswalze wie eingangs beschrieben abgehoben, damit sich zumindest kurz vor dem Schneiden die Bahn widerstandsfrei strecken kann. Die Abzugs- oder Führungswalze 41 wird erst beim Schnitt zugestellt, das heisst gegen die Antriebswalze 43 getrieben. Es ist aber auch denkbar, dies bereits ganz kurz vor dem Schnitt zu tun, um das geschnittene Blatt zu fixieren. Mit anderen Worten erfolgt ein synchrones Betreiben einerseits der Transporteinrichtungen 24 und 25 und andererseits der Transporteinrichtung 29 aufweisend die beiden Rollen oder Walzen 41 und 43.

Der grosse Vorteil dieser Art des Abzuges verglichen mit den heute verwendeten Abzugvorrichtungen liegt darin, dass eine einfachere Synchronisation von Vorschub und Abzug möglich ist, die Papierbahnen nicht durch einen sogenannten Schlupf zwischen den beiden Rollen oder Walzen getrieben werden müssen, die Schnittgenauigkeit erhöht werden kann, gleichzeitig mehrere Papierbahnen auf einer Schnittmarke synchronisiert werden können und das System durch die Verwendung mehrerer Vorschübe und nur einem Abzug nicht überbestimmt ist.

Die mit Bezug auf die Figuren 1 bis 4 beschriebene Anlage konzentriert sich auf den sogenannten 2-up Betrieb. Dies entspricht heutigem Standart. Die erfindungsgemäss beschriebene Anlage berücksichtigt die durch den sogenannten 2-up Betrieb entstehende Problematik, da das Mergen von zwei parallelen Bahnen erforderlich ist. Dem gegenüber stellt beispielsweise die 1-up Verarbeitung nur einen trivialen Sonderfall dar, indem durch Entfernen des Mittelschnittmessers und Geradestellen der Gleitrohre im Merger, ein einbahniger Betrieb problemlos möglich ist.

Selbstverständlich ist die unter Bezug auf die Figuren 1 bis 4 beschriebene Anlage auch für den Zweikanalbetrieb geeignet vorausgesetzt, dass ein Zweikanaleingang vorgesehen ist. Entsprechend ist im Eingangsbereich ein zweiter Antrieb erforderlich, beispielsweise indem der vorhandene zentrale Antrieb seitlich versetzt und ein zweiter Antrieb angeordnet wird. Selbstverständlich können auch 3,4 oder mehr Bahnen parallel nebeneinander geführt werden, sei dies durch bereits zuführen mehrer Bahnen oder aber indem eine oder zwei Bahnen mehrfach längsgeschnitten werden.

Die Anlage, dargestellt in Figuren 1 bis 4, dient primär zur Erläuterung der vorliegenden Erfindung. Selbstverständlich kann die Anlage andersartig ausgestaltet sein oder durch weitere Elemente ergänzt werden. Auch die Modifizierung der gewählten Anlageteile ist möglich. Bezüglich der vorliegenden Erfindung wird einerseits vorgeschlagen, den erfindungsgemäss ausgestalteten Puffer zwischen kontinuierlichem und diskontinuierlichem Betrieb vorzusehen zum Ausgleichen des weitgehendst kontinuierlichen Vortriebes mit dem diskontinuierlichen Betrieb. Im Weitern die gesteuerte Bremsung nachfolgend dem Pufferbereich, um eine gesteuerte Bremsung der Papierbahnen zu erzielen und schliesslich der gesteuerte Abzug bzw. die Synchronisation von Vorschub und Abzug im Bereich der Quertrennung.

## Patentansprüche

1. Vorrichtung zum Schneiden von Papierbahnen mit einem weitgehendst kontinuierlich betriebenen Bereich der Papierzuführung, einem diskontinuierlichen Bereich der Quertrennung der Papierbahn sowie einem Pufferbereich (15) zur Koppelung des kontinuierlichen und diskontinuierlichen Bereiches, wobei mindestens ein nach oben offenes boxenartiges Behältnis (17) vorgesehen ist, in welches die Papierbahn bzw. Papierbahnen (3,3',21) frei hängend geschlauft geführt ist bzw. sind, wobei der Pufferbereich nach einer Längsschneideeinrichtung (9) zur Erzeugung mindestens zweier Längsbahnen (3,3') angeordnet ist, und wobei anschliessend an den Pufferbereich ein gesteuerter Bremsbereich (22) vorgesehen ist, derart, dass ein Abbremsen der Bewegung der Papierbahn oder der Papierbahnen ermöglicht wird, wobei im Behältnis mindestens zwei getrennt nebeneinander verlaufende Bahnen geführt sind oder dass mindestens zwei Behältnisse nebeneinander oder versetzt nebeneinander angeordnet sind in welchen die Papierbahnen geführt sind und wobei die beiden nebeneinander verlaufenden Bahnen ständig wechselnd eine unterschiedliche Länge untereinander aufweisen können, um möglicherweise unterschiedlichen Vorschub nur einer Teilbahn oder beider Teilbahnen gleichzeitig ausgleichen zu können,**dadurch gekennzeichnet, dass** im gesteuerten Bremsbereich (22) Mittel für das Erzeugen eines Unterdruckes im Bereich unterhalb der Papierbahnen vorgesehen sind, derart, dass ein Abbremsen der Bewegung der Papierbahn oder der Papierbahnen ermöglicht wird bzw. durch Aufheben des Unterdruckes ein Wiederbeschleunigen der Papierbahn(en).

2. Vorrichtung nach Anspruch 1, **dadurch gekennzeichnet, dass** im Behältnis ein Unterdruck erzeugbar ist, derart, um die Papierbahnen in das Behältnis und gegebenenfalls gegen die Seitenwände zu treiben bzw. zu ziehen.

3. Vorrichtung nach einem der Ansprüche 1 oder 2, **dadurch gekennzeichnet, dass** ein Gebläse vorgesehen ist um die Papierbahnen in das Behältnis zu treiben.

4. Vorrichtung nach einem der Ansprüche 1 bis 3, **dadurch gekennzeichnet, dass** im Behältnis von oben mittig in die Schlaufe der Bahn bzw. Bahnen eine Trenneinrichtung (22) wie eine Trennblende eingeführt ist, um ein Anhängen der Schlaufen mittig zu verhindern.

5. Vorrichtung nach einem der Ansprüche 1 bis 4, **dadurch gekennzeichnet, dass** in den Seitenwandungen (12) Saugelemente (18) vorgesehen sind.

6. Vorrichtung nach einem der Ansprüche 1 bis 5, **dadurch gekennzeichnet, dass** in der durch die Papierbahnen überstrichenen Oberfläche der Schneidevorrichtung bzw. Anlage Öffnungen vorgesehen sind, in welchen beispielsweise mittels einem Gebläse ein Unterdruck erzeugbar ist.

7. Vorrichtung zum Schneiden von Papierbahnen nach einem der Ansprüche 1 bis 6, **dadurch gekennzeichnet, dass** im Bereich der Quertrennung mindestens eine, der Quertrenneinrichtung (27) vorgeschaltete Transporteinrichtung (24,25) mit einer weiteren der Quertrenneinrichtung (27) nachgeschalteten Transporteinrichtung (29) bewegungsgekoppelt bzw. synchronisiert ist, derart, dass die weitere Transporteinrichtung beim Vorschub durch die vorgeschaltete Transporteinrichtung zumindest zeitweise deaktiviert ist und erst kurz vor, bei oder unmittelbar nach erfolgter Quertrennung aktiviert wird, ist um das geschnittene Papier von der Quertrennung wegzuführen.

8. Vorrichtung nach Anspruch 7, **dadurch gekennzeichnet, dass** die weitere Transporteinrichtung aus mindestens zwei Transportrollen oder Walzen (41,43) besteht, wobei die eine Rolle oder Walze (41) bei Deaktivierung von der anderen Rolle oder Walze (43) entfernt positioniert ist, um ein Hindurchführen einer Papierbahn mindestens zeitweise widerstandsfrei zu ermöglichen.

9. Vorrichtung nach einem der Ansprüche 1 bis 8, **dadurch gekennzeichnet, dass** die Quertrennung mittels mindestens einem Schneideelement erfolgt, welches mindestens zwei Schneidekanten aufweist, derart, dass bei jeder Bewegung des Schneideelementes wie beispielsweise bei Pendelbewegungen wie aufwärts oder abwärts, eine Quertrennung der Papierbahn erfolgt.

10. Verfahren zum Schneiden von Papierbahnen, wobei die Papierbahn mindestens weitgehendst kontinuierlich zugeführt und vorgeschoben wird, um anschliessend diskontinuierlich in eine Quertrenneinrichtung eingeführt zu werden, wobei die kontinuierlich vorgeschobenen Papierbahnen nach einer Längstrennung durch mindestens ein oben offenes boxenartiges Behältnis (17) geschlauft werden, um die anschliessend diskontinuierliche Bearbeitung in der Quertrennvorrichtung durch Vergrössern oder Verkleinern der Schlaufe(-n) auszugleichen, wobei die Bahnen mittels Unterdruck im Behältnis von unten und/oder Blasen von oben in das Behältnis getrieben werden, **dadurch gekennzeichnet, dass** dass die aus dem Behältnis austretenden Papierbahnen infolge Bearbeitung im nachfolgenden diskontinuierlichen Bereich der Quertrenneinrichtung mittels Unterdruck abgebremst werden und durch Aufheben des Unterdruckes die Bremswirkung aufgehoben wird um ein Beschleunigen und Weitertransportieren der Papierbahnen zu ermöglichen.

11. Verfahren zum Schneiden von Papierbahnen nach Anspruch 10, wobei die Papierbahn mindestens weitgehendst kontinuierlich zugeführt und vorgeschoben wird, um anschliessend diskontinuierlich in eine Quertrenneinrichtung eingeführt zu werden, **dadurch gekennzeichnet, dass** beim Zuführen der Papierbahnen zur Quertrenneinrichtung eine nachfolgend der Quertrenneinrichtung vorgesehene Transporteinrichtung derart deaktiviert ist, dass das Zuführen der Papierbahnen weitgehendst widerstandsfrei erfolgen kann.

## Claims

1. A device for cutting paper webs, comprising a substantially continuously operated area for feeding paper, a discontinuous area for transversely separating the paper web, and a buffer area (15) for coupling the continuous and the discontinuous areas, wherein at least one upwardly open box-like container (17) is provided, into which the paper web or webs (3, 3', 21) are guided so as to be looped in a freely suspended manner, wherein the buffer area is arranged after a longitudinal cutting device (9) for producing at least two longitudinal webs (3, 3'), and wherein a controlled braking area (22) is provided after the buffer area, such that braking of the movement of the paper web or the paper webs is enabled, wherein at least two webs extending separately adjacent to each other are guided in the container, or at least two containers are arranged adjacent to each other or offset adjacent to each other in which the paper webs are guided, and wherein the two adjacently extending webs can continuously have a different length among each other in a continuously alternating fashion in order to simultaneously compensate potentially different forward feed of only one partial web or both partial webs, **characterized in that** means for generating a negative pressure are provided in the controlled braking area (22) in the region beneath the paper webs, such that braking of the movement of the paper web or paper webs or a renewed acceleration of the paper web(s) by cancelling the negative pressure are enabled.

2. A device according to claim 1, **characterized in that** a negative pressure can be generated in the container, such that the paper webs are drawn or pulled into the container and optionally against the side walls.

3. A device according to one of the claims 1 or 2, **characterized in that** a fan is provided in order to drive the paper webs into the container.

4. A device according to one of the claims 1 to 3, **characterized in that** a separating device (22) such as a separating baffle is introduced into the container from above centrally in the loop of the web or webs in order to prevent attachment of the loops in the middle.

5. A device according to one of the claims 1 to 4, **characterized in that** suction elements (18) are provided in the side walls (12).

6. A device according to one of the claims 1 to 5, **characterized in that** openings are provided in the surface of the cutting device or system covered by the paper webs, in which a negative pressure can be produced for example by means of a fan.

7. A device for cutting paper webs according to one of the claims 1 to 6, **characterized in that** in the region of the transverse separation at least one transport device (24, 25) upstream of the transverse separating device (27) is movably coupled or synchronised with a further transport device (29) provided downstream of the transverse separating device (27), such that the further transport device, during forward feed by the upstream transport device, is deactivated at least temporarily and is activated only shortly before, during or directly after the occurred transverse separation in order to lead the cut paper away from the transverse separation.

8. A device according to claim 7, **characterized in that** the further transport device consists of at least two transport rollers or cylinders (41, 43), wherein the one roller or cylinder (41) is positioned during deactivation remote from the other roller or cylinder (43) in order to allow a paper web to be guided through at least temporarily without resistance.

9. A device according to one of the claims 1 to 8, **characterized in that** the transverse separation occurs by means of at least one cutting element having at least two cutting edges, such that during each movement of the cutting element a transverse separation of the paper web occurs, e.g. during a pendulum movement such as upwardly or downwardly.

10. A method for cutting paper webs, wherein the paper web is supplied and advanced at least substantially continuously in order to be introduced subsequently discontinuously into a transverse separating device, wherein the continuously advanced paper webs are looped after longitudinal separation through at least one upwardly open box-like container (17) in order to compensate the subsequent discontinuous processing in the transverse separating device by enlarging or reducing the loop(s), wherein the webs are driven by means of negative pressure into the container from below and/or into the container by blowing from above, **characterized in that** the paper webs leaving the container are braked due to processing in the subsequent discontinuous area of the transverse separating device by means of negative pressure, and the braking effect is lifted by cancelling the negative pressure in order to enable an acceleration and further transport of the paper webs.

11. A method for cutting paper webs according to claim 10, wherein the paper web is supplied and advanced at least substantially continuously in order to be introduced subsequently in a discontinuous manner into a transverse separating device, **characterized in that** during the feed of the paper webs to the transverse separating device a transport device provided after the transverse separating device is deactivated in such a way that the feed of the paper webs can occur substantially free from resistance.

## Revendications

1. Dispositif pour couper des bandes de papier, comprenant une zone d'alimentation en papier fonctionnant dans une très large mesure en continu, une zone discontinue de séparation transversale de la bande de papier ainsi qu'une zone tampon (15) pour accoupler la zone continue et la zone discontinue, au moins un récipient (17) en forme de boîte ouvert vers le haut étant prévu, dans lequel la bande de papier ou les bandes de papier (3, 3', 21) est ou sont guidées en boucle en pendant librement, la zone tampon étant agencée après un dispositif de coupe longitudinale (9) destiné à produire au moins deux bandes longitudinales (3, 3'), une zone de freinage commandée (22) étant prévue à la suite de la zone tampon pour permettre un freinage du mouvement de la bande de papier ou des bandes de papier, au moins deux bandes s'étendant séparément l'une à côté de l'autre étant guidées dans le récipient ou bien au moins deux récipients étant agencés disposés l'un à côté de l'autre ou de manière décalée l'un à côté de l'autre dans lesquels les bandes de papier sont guidées, les deux bandes s'étendant l'une à côté de l'autre pouvant présenter une longueur qui change constamment l'une par rapport à l'autre pour pouvoir compenser une avance éventuellement différente d'une bande partielle uniquement ou des deux bandes partielles, **caractérisé en ce qu'**il est prévu dans la zone de freinage commandée (22) des moyens pour produire une dépression dans la zone située sous les bandes de papier de façon à permettre le freinage du mouvement de la bande de papier ou des bandes de papier et à accélérer de nouveau la ou les bande(s) de papier en supprimant la dépression.

2. Dispositif selon la revendication 1, **caractérisé en ce qu'**une dépression peut être produite dans le récipient de façon à pousser ou tirer les bandes de papier dans le récipient et le cas échéant contre les parois latérales.

3. Dispositif selon l'une des revendications 1 ou 2, **caractérisé en ce qu'**il est prévu un ventilateur pour pousser les bandes de papier dans le récipient.

4. Dispositif selon l'une des revendications 1 à 3, **caractérisé en ce qu'**il est introduit dans le récipient par le haut et au milieu de la boucle de la bande ou des bandes un dispositif de séparation (22) sous la forme d'un écran de séparation pour empêcher que les boucles ne pendent au milieu.

5. Dispositif selon l'une des revendications 1 à 4, **caractérisé en ce qu'**il est prévu dans les parois latérales (12) des éléments d'aspiration (18).

6. Dispositif selon l'une des revendications 1 à 5, **caractérisé en ce qu'**il est prévu des ouvertures dans la surface du dispositif ou installation de coupe recouverte par les bandes de papier, dans lesquelles une dépression peut être produite, par exemple à l'aide d'un ventilateur.

7. Dispositif pour couper des bandes de papier selon l'une des revendications 1 à 6, **caractérisé en ce qu'**il est couplé en mouvement ou synchronisé dans la zone de la séparation transversale au moins un dispositif de transport (24, 25) placé en amont du dispositif de séparation transversale (27) avec un autre dispositif de transport (29) monté en aval du dispositif de séparation transversale (27) de sorte que le deuxième dispositif de transport est désactivé au moins temporairement lors de l'avance par le dispositif de transport en amont et est réactivé seulement peu de temps avant, au moment de ou directement après la séparation transversale pour évacuer le papier coupé de la séparation transversale.

8. Dispositif selon la revendication 7, **caractérisé en ce que** le deuxième dispositif de transport se compose d'au moins deux rouleaux de transport ou cylindres (41, 43), un rouleau ou un cylindre (41) étant éloigné de l'autre rouleau ou cylindre (43) lors de la désactivation pour permettre à une bande de papier de passer au moins temporairement sans résistance.

9. Dispositif selon l'une des revendications 1 à 8, **caractérisé en ce que** la séparation transversale se fait au moyen d'au moins un élément de coupe qui présente au moins deux bords de coupe de telle sorte que, à chaque mouvement de l'élément de coupe comme par exemple avec des mouvements pendulaires ou vers le haut ou vers le bas, il s'opère une séparation transversale de la bande de papier.

10. Procédé pour couper des bandes de papier, la bande de papier étant amenée et poussée dans une très large mesure en continu pour être ensuite introduite de façon discontinue dans un dispositif de séparation transversale, les bandes de papier poussées en continu étant bouclées après une séparation longitudinale par au moins un récipient (17) en forme de boîte ouvert vers le haut pour compenser la transformation discontinue subséquente dans le dispositif de séparation transversale en agrandissant ou en réduisant les boucles, les bandes étant poussées dans le récipient par le bas au moyen d'une dépression et/ou poussées dans le récipient par le haut par soufflage, **caractérisé en ce que** les bandes de papier qui sortent du récipient suite à la transformation sont freinées dans la zone discontinue subséquente du dispositif de séparation transversale au moyen d'une dépression et **en ce que** la suppression de la dépression annule l'effet de freinage pour permettre une accélération et un transport des bandes de papier.

11. Procédé pour couper des bandes de papier selon la revendication 10, dans lequel la bande de papier est amenée et avancée au moins dans une large mesure de façon continue, pour être introduite ensuite de façon discontinue dans un dispositif de séparation transversale, **caractérisé en ce que** lors de l'amenée des bandes de papier vers le dispositif de séparation transversale, un dispositif de transport subséquent muni du dispositif de séparation transversale est désactivé de façon à ce que l'amenée des bandes de papier puisse se faire principalement sans résistance.
